# EUROPÄISCHE PATENTSCHRIFT

(11) **EP 3 321 571 B1**
(45) Veröffentlichungstag und Bekanntmachung des Hinweises auf die Patenterteilung: **04.05.2022**
(21) Anmeldenummer: 17200537.3
(22) Anmeldetag: 08.11.2017
(51) Int. Cl.: F21V 7/00, F21W 131/205, F21V 14/04, F21V 13/04, F21Y 115/10

(54) **MONOREFLEKTOR-OPERATIONSRAUMLEUCHTE**
MONOREFLECTOR SURGICAL ROOM LIGHT
DISPOSITIF D'ÉCLAIRAGE DE SALLE D'OPÉRATION MONO-RÉFLECTEUR

(30) Priorität: 11.11.2016 DE 102016121689
(43) Veröffentlichungstag der Anmeldung: 16.05.2018
(73) Patentinhaber: Mizuho Corporation, Bunkyo-ku Tokyo 113-0033 (JP)
(72) Erfinder: Bruchhage, Markus, 59821 Arnsberg (DE); Körling, Dominik, 59755 Arnsberg (DE); Hauschulte, Hermann, 59757 Arnsberg (DE)
(74) Vertreter: SSM Sandmair

(56) Entgegenhaltungen:
- WO-A1-87/00603
- WO-A2-2013/000639
- CN-A- 104 100 878
- DE-A1- 2 535 556
- DE-U1-202013 006 570
- US-A- 4 600 979

## Beschreibung

Die Erfindung betrifft eine Monoreflektor-Operationsraum-Leuchte (OP-Leuchte), umfassend ein zumindest abschnittsweise dom- bzw. hauben- oder schalenförmiges Gehäuseoberteil mit einer in Einbaulage nach oben gerichteten Gehäuseoberseite und einer nach unten gerichteten Gehäuseinnenseite, welches vorzugsweise ausgebildet als Aluminiumdruckguss-Körper, ein innenseitig an der Gehäuseinnenseite des Gehäuseoberteils angeordnetes LED-Leuchtmittel zur Erzeugung eines in einer Primärlichtrichtung strahlenden Lichtstroms, der auf einen in einer Strahlungsrichtung vor dem LED-Leuchtmittel angeordneten Umlenkreflektor trifft, welcher den Lichtstrom seinerseits zurück auf einen in dem Gehäuseoberteil angeordneten Hauptreflektor lenkt, der den Lichtstrom durch eine mit einer Abdeckscheibe verschlossenen Lichtaustrittsöffnung des Gehäuseoberteils zur Ausleuchtung einer Sehaufgabe lenkt. Die Abdeckscheibe ist an einem unteren Auflage- bzw. Befestigungsrand angeordnet.

### Stand der Technik

Monoreflektor-OP-Leuchten umfassend ein zentral angeordnetes Leuchtmittel mit einem in Strahlungsrichtung vor diesem angeordneten optischen System, bieten im Gegensatz zu sogenannten Mehrfeldleuchten mit mehreren um einen mittleren Halter herum und zur Fokussierung schwenkbar an diesem Halter befestigten Lichtfeldern, eine verbesserte Tiefenausleuchtung einer Wunde, während der OP und bedürfen insofern weniger Nachjustierung als Mehrfeldleuchten.

Eine derartige Monoreflektor-OP-Leuchte hat den Vorteil einer besonders hohen Tiefenausleuchtung, also eines relativ hohen Bereichs um den Bereich der maximalen Leuchtdichte, in dem mindestens 60 Prozent dieser maximalen Leuchtdichte erzielt werden, um bei einer Operation die Wunde ohne Lichtverlust und Nachjustierung bzw. Fokussierung ausleuchten zu können.

Die aus dem Stand der Technik bekannten Monoreflektor-Operationsraum-Leuchten umfassen ein dom- oder schalenförmig ausgebildetes Gehäuseoberteil, an dessen Innenseite am oberen Scheitelpunkt eines Halteflansches montiert ist, an dem ein sich konisch in Strahlungsrichtung aufweitendes Lichtmodul befestigt ist, das in dem Gehäuseoberteil aufgenommen ist und sich vom Oberende bis zum Unterende erstreckt. Dieses Lichtmodul umfasst unmittelbar befestigt an dem als Kühlkörper fungierenden Halteflansch eine LED-Platine mit mehreren rasterförmig angeordneten LEDs sowie eine diese LED-Platine umschließende, sich konisch nach unten in Strahlungsrichtung erweiterndes und hohlpyramidisches Modulgehäuse an dessen innerer Mantelfläche mehrere Reflektoren angeordnet sind. An dem unteren Ende der OP-Leuchte ist ein sattelförmiger bzw. spitz zulaufender Umlenkreflektor angeordnet, welcher den direkt auftreffenden Lichtstrom seitlich nach oben auf den das Lichtmodul umgebenden Hauptreflektor lenkt und von diesem durch die Lichtaustrittsöffnung und die Abdeckscheibe auf die Sehaufgabe lenkt.

Ein solches Lichtmodul ist z.B. das ITOS SL-Modul der Firma OSRAM. Ein solches Lichtmodul stellt ein integrales Komplettmodul dar, welches in dem umgebenden Gehäuse am oberen Ende die LED-Platine und mehrere Reflektoren umfasst. Gleichzeitig bestimmt dieses wesentlich die Bauhöhe der OP-Leuchte, weil die Monoreflektor-OP-Leuchte mindestens so groß wie die Längsrichtung des Modulgehäuses sein muss, um dieses aufnehmen zu können. Bei der Montage derartiger Monoreflektor Leuchten müssen zunächst einzelne Baugruppen vormontiert und diese Baugruppen dann zur OP-Leuchte endmontiert werden. Dabei müssen die Baugruppen mehrfach umgedreht und gehandhabt werden. Eine erste Baugruppe ist der in Einbaulage unten gelegene Unterglasring mit der die Lichtaustrittsöffnung verschließenden Glasscheibe und dem im Wesentlichen als parabelförmiges Ringsegment ausgebildeter Hauptreflektor mit einer oberseitigen Öffnung zum Einsetzen des Lichtmoduls. Eine zweite Baugruppe bildet das Gehäuseoberteil, auch als "Haube" bezeichnet, mit dem innenseitig daran befestigten Lichtmodul. Dieses Lichtmodul wird in das umgedrehte, schüsselförmige Gehäuseoberteil eingesetzt und an dem innenseitig in dem Gehäuseoberteil vorgesehenen Halteflansch verschraubt. Sodann wird das Gehäuseoberteil zusammen mit dem Lichtmodul um 180 Grad gedreht und von oben in die oberseitige Öffnung des Hauptreflektors eingesetzt, der dann auf den Unterglasring mit der aufgenommenen Abdeckscheibe eingesetzt ist. Schließlich werden das Gehäuseoberteil und der Unterglasring an einer Trennstelle miteinander verschraubt und über eine an der Außenseite Dichtung abgedichtet.

Gattungsgemäße Monoreflektor-OP-Leuchten sind aus der DE 10 2012 201 706 A1 der Anmelderin und der CN 104 100 878 A bekannt. OP-Leuchten anderer Art sind aus der DE 20 2013 006 570 U1, WO 87/00603 A1, DE 25 35 556 A1, WO 2013/000639 A2 sowie US 4,600,979 A bekannt.

Ferner ist eine LED-OP-Leuchte ohne einen Umlenkreflektor aus der DE 10 2007 042 646 A1 der Anmelderin bekannt. Zudem ist eine LED-Beleuchtungsvorrichtung aus der DE 10 2009 012 138 A1 bekannt. Eine gattungsfremde Lampe ist zudem aus der US 2010/0254128 A1 bekannt.

### Nachteile am Stand der Technik

Die Baugruppen müssen insofern zusammengesetzt und dann die Baugruppen zur OP-Leuchte miteinander verbunden und zueinander ausgerichtet werden. Dabei müssen die einzelnen Baugruppen mehrfach umgedreht werden, was aufwendig ist. Ferner ist die Bauhöhe dieser bekannten OP-Leuchten hauptsächlich bedingt durch das Lichtmodul relativ hoch, so dass diese relativ groß und schwer sind.

### Aufgabe

Ausgehend von diesem Stand der Technik liegt der Erfindung die Aufgabe zugrunde, diese Nachteile zumindest teilweise zu vermeiden und insbesondere eine Monoreflektor-OP-Leuchte vorzusehen, die kompakter aufgebaut und einfacher zu montieren ist.

### Erfindung

Die Erfindung betrifft eine Monoreflektor-OP-Leuchte mit den Merkmalen des Anspruchs 1.

Erfindungsgemäß wird diese Aufgabe bei einer Monoreflektor-OP-Leuchte der eingangs genannten Art im Wesentlichen bereits dadurch gelöst, dass das Gehäuseoberteil einteilig ausgebildet ist, welches sich unterbrechungsfrei von einem Oberende bis zu einem Unterende zur Bildung eines geschlossenen Referenzsystems erstreckt. Das Gehäuseoberteil weist insofern auf einer Gehäuseinnenseite eine als Referenzebene dienende Befestigungsebene für die Bestandteile des optischen Systems auf. Das optische System umfasst zumindest eine LED-Platine, eine Vorsatzoptik zur Lichtlenkung des von der mindestens einen LED-Platine erzeugten Lichtstroms sowie vorzugsweise zusätzlich eine im Wesentlichen als Hohlzylinder ausgebildete Blende, welche die LED-Platine und die Vorsatzoptik in Einbaulage außenseitig umschließt bzw. einfasst. Die LED-Platine, die Vorsatzoptik und die optionale Blende sind als Teile des optischen Systems auf der Befestigungsebene montierbar bzw. montiert. Zudem können mehrere von der Referenzebene beabstandete Befestigungspunkte auf anderen Befestigungsebenen für weitere Bestanteile des optischen Systems vorgesehen sein, insbesondere für den Hauptreflektor. Das Gehäuseoberteil bildet durch diese Ausbildung ein in sich geschlossenes Referenzsystem, welches die optisch optimale Ausrichtung bzw. Anordnung der Bauteile in der optischen Sollposition bei der Montage garantiert. Vorteilhafte Weiterentwicklungen sind in den Unteransprüchen wiedergegeben. Das Referenzsystem wird somit gebildet durch die Befestigungsebene, welche den Nullpunkt bzw. Bezugspunkt des Referenzsystems bildet, und mehreren davon beabstandeten Befestigungspunkten auf anderen Befestigungsebenen für Bestandteile des optischen Systems, wobei natürlich auch auf der Befestigungsebene aufeinander aufbauend Bestandteile des optischen Systems befestigt werden können, wie die LED-Platine, eine Vorsatzoptik und eine vorzugsweise diese beiden ersten Bauteile umschließende Blende.

Diese erfindungsgemäße Ausgestaltung hat entscheidende Vorteile. Zum einen wird kein Modulgehäuse mehr benötigt, so dass der für dieses benötigte Bauraum und insbesondere die Leuchtenhöhe nicht mehr erforderlich, was den Gestaltungsspielraum in technischer als auch unter Designaspekten erweitert. Somit kann die Bauhöhe der erfindungsgemäßen OP-Leuchte um etwa ein Viertel bis ein Drittel im Vergleich zu bestehenden Monoreflektor-OP-Leuchten reduziert werden. Das vorgenannte ITOS Modul aus dem Stand der Technik benötigt nämlich seitlich an dem Modulgehäuse angeordnete Spiegel als Reflexionsflächen zum Bündeln des Lichts in die gewünschte Lichtrichtung, bedingt aber die vordefinierte Bauhöhe durch das Gehäuse des Moduls wesentlich. Erfindungsgemäß ist dieses Gehäuse nicht mehr notwendig, weil die Kollimatorlinsen das von den LEDs ausgestrahlte Licht in Hauptstrahlrichtung bündeln.

Somit wird durch die erfindungsgemäße Ausbildung die Montage der Leuchte deutlich vereinfacht. Für die Montage muss nämlich nur noch das einteilige, vorzugsweise schalenförmige Leuchtengehäuse mit der Leuchtengehäuseoberseite nach unten und der Lichtaustrittsöffnung nach oben gerichtet auf einer Unterlage aufgesetzt werden. Sodann können alle notwendigen Bauteile an der Innenseite befestigt werden, und zwar aufbauend auf die Befestigungs- bzw. Montageebene, welche somit als Referenzebene für das optische System dient.

Ein besonderer Aspekt der Erfindung liegt in der Ausbildung der Befestigungsebene als Referenzebene für das optische System umfassend LED-Platine, Vorsatzoptik und vorzugsweise die Blende sowie zusätzlich auch dem Umlenkreflektor, dem Hauptreflektor und der Abdeckscheibe, welches die Montage und die Ausrichtung zueinander zur Erzielung eines optimierten optischen Systems somit vereinfacht und durch die erfindungsgemäße einteilige Ausbildung des Gehäuses erst möglich ist, weil nicht mehrere Gehäuseteile neben den optischen Systemen miteinander montiert und ausgerichtet werden müssen.

Für die Befestigung der Blende und/oder des Hauptreflektors und weitere Komponenten des optischen Systems können aber auch andere Befestigungsmittel entsprechend beabstandet von der Befestigungsebene vorgesehen sein.

Diese anderen Befestigungsmittel definieren bevorzugt die weiteren Befestigungsebenen angeordnet in Sollabständen zu der Befestigungsebene für die Befestigung des Hauptreflektors und weiterer optischer Komponenten in der jeweiligen optischen Sollposition. Der Hauptreflektor kann z.B. radial vom Umfangsrand abstehende Befestigungslaschen umfassen, die auf einer entsprechenden weiteren Befestigungsebene aufliegen und in dieser optischen Sollposition befestigbar sind, z. B. mittels Schrauben.

Diese weitere Befestigungsebene für den Hauptreflektor kann z. B. auch entgegen der Strahlungsrichtung nach oben versetzt an einem unteren Auflage- bzw. Befestigungsrand für die Abdeckscheibe ausgebildet sein, z. B. in Form von Ausnehmungen, in welche die Befestigungslaschen des Hauptreflektors eingreifen und aufliegen. Ferner sind Befestigungsdome oder Auflagen für die Auflage der Abdeckscheibe vorgesehen, welche auch über einen gegenüber der Lichtaustrittsebene versetzt angeordneten Außenrand des Gehäuseoberteils ausgebildet sind und ferner ausgebildet zur Befestigung des Hauptreflektors sind. Im bevorzugten Fall erstrecken sich diese stützen- oder stabförmig ausgebildeten und voneinander beabstandeten Befestigungsdome über eine durch den Außenrand des Gehäuseoberteils definierte Ebene hinaus. Diese Befestigungsdome umfassen als Teil des Referenzsystems Auflager, welche die weitere Befestigungsebene zur Befestigung des Hauptreflektors bilden. Vorzugsweise umfassen die Befestigungsdome radial innseitige Taschen oder Ausnehmungen, in welche radial nach außen abstehende Befestigungslaschen am unteren Lichtaustrittsende des Hauptreflektors in Einbaulage einlegbar und dort lagefixierbar sind.

Diese Befestigungsdome können also Aufnahmen ausgebildet zur Aufnahme bzw. Befestigung des Hauptreflektors umfassen. Besonders bevorzugt umfasst das untere Lichtaustrittsende des Hauptreflektors vom Außenrand nach außen abstehende Befestigungslaschen, die in diese Aufnahmen der Befestigungsdome einsitzen und dort verschraubt sind. Somit bilden auch diese Aufnahmen, die vorzugsweise nach unten versetzt von der Befestigungsebene für die Abdeckscheibe sind, einen Bestanteil des optischen Referenzsystems.

Das Gehäuseoberteil erstreckt sich somit von seinem vorzugsweise geschlossenen Oberende bis zu dem nach unten offenen Unterende, welches die Lichtaustrittsebene definiert, wobei dieses Unterende durch Befestigungsdome, die über den eigentlichen Außenrand des Gehäuseoberteils vorstehen, für die Auflage der Abdeckscheibe gebildetist.

Wenn das Gehäuseoberteil bei der bevorzugten Ausbildung als im Wesentlichen parabolisch, schalen- oder wannenförmiger Körper mit einem Scheiteilpunkt ausgebildet ist, ist diese Befestigungsebene vorzugsweise an der Gehäuseinnenseite im Bereich dieses Scheiteilpunktes ausgebildet und erstreckt sich somit quer zur mittleren vertikalen Rotationsachsachse bzw. optischen Achse der OP-Leuchte.

Die Befestigungsebene ist bevorzugt als Kühlfläche ausgebildet bzw. optimiert zur Realisierung einer möglichst hohen Wärmeabführung und damit bewirkten Wärmeaufnahme durch das auch als Kühlkörper fungierende Gehäuseoberteil. Dieses erfolgt insbesondere dadurch, dass die Befestigungsebene nicht durchgängig geschlossen flächig ausgebildet ist, sondern eine Vielzahl von Rippen, Rillen und Vertiefungen aufweist, die vorzugsweise symmetrisch angeordnet sind, insbesondere umfassend mehrere ringförmig von einem Mittelpunkt konzentrisch sich nach außen verbreiternden und mit ihren Oberkanten die Befestigungsebene definierenden Ringflächen mit jeweils sich vom Mittelpunkt sicher vergrößerndem Radius und dazwischen ausgebildeten Ausnehmungen bzw. Freiflächen. Diese so gebildeten Ringflächen können durch Stege gekreuzt werden, z.B. sich kreuzend durch den Mittelpunkt sich erstreckende Stege, welche die konzentrisch sich verbreiternden Kreisringe kreuzen. Besonders bevorzugt ist die so gebildete Befestigungsebene einstückig an dem Gehäuseoberteil ausgebildet.

Beim Stand der Technik wurden nämlich die Abdeckscheibe und der Hauptreflektor in einem Unterglasring montiert und waren daher häufig nicht optimal zu dem im Oberteil montierten optischen System ausgerichtet und mussten insofern aufwendig ausgerichtet werden, wozu Fachpersonal benötigt wird. Bei der Erfindung sind hingegen alle Komponenten im Gehäuseoberteil angeordnet und deshalb automatisch durch das Referenzsystem optimal optisch ausgereichtet werden. Bei der Erfindungsgemäßen OP-Leuchte fungiert der Unterglasring nur noch zur Zentrierung der Abdeckscheibe, und ist somit völlig unabhängig vom optischen System der OP-Leuchte.

Bevorzugt weist die Abdeckscheibe eine geätzte Oberfläche mit einem besonderen Glanzgrad zur Realisierung eines diffusen Lichtüberganges auf.

Diese Trennebene zwischen Abdeckscheibe und Gehäuse erstreckt sich vorzugsweise in einer Ebene entlang des äußeren, in Einbaulage unten angeordneten Umfangsrands des Gehäuseoberteils, was ebenfalls die Montage vereinfacht.

Vor der LED-Platine wird vorzugsweise eine mindestens eine Kollimatorlinse umfassende Vorsatzoptik angeordnet, welche das von den zugeordneten LED ausgestrahlte Licht entsprechend der zu realisierenden Sehaufgabe zu dem Lichtstrom fokussiert bzw. bündelt.

Zwischen den beiden Fügepartnern, also der LED Platine einerseits und der Vorsatzoptik andererseits sind zur weiteren Montagevereinfachung vorzugsweise zumindest ein Zentriermittel vorgesehen. Als Zentriermittel wird eine Vorrichtung verstanden, welches die Vorsatzoptik zentriert vor der LED Platine ausrichtet, damit die eine oder mehreren Optiken, insbesondere ausgebildet als mindestens eine Linse, besonders bevorzugt mindestens eine Kollimatorlinse, korrekt entlang der jeweiligen optischen Achse der zugehörigen LED angeordnet ist.

Bei der besonders bevorzugten Ausbildung sind neben den Zentriermitteln zudem Lagefixiermittel vorgesehen, also Mittel, welche neben der Zentrierung auch die Anordnung der Vorsatzoptik im korrekten Montagewinkel vor der LED Platine gewährleisten und diese fixieren, damit die an auf der Vorsatzoptik vorgesehene mindestens eine Linse entlang der optischen Achse einer zugeordneten LED ausgerichtet ist.

Diese Zentrier- und/oder Lagefixermittel können entweder als zusätzliche Bauteile ausgebildet sein oder, was bevorzugt ist, einstückig an den Fügepartnern (Vorsatzoptik und LED-Platine) vorgesehen sein.

Dieses ist natürlich von besonderer Bedeutung, wenn, was bei der bevorzugten Ausführungsform der Fall ist, die LED-Platine mehrere einzelne LEDs umfasst, die in einem regelmäßigen Muster auf der Platine angeordnet sind, und die Vorsatzoptik mehrere einzelne, den einzelnen LEDs zugeordnete Linsen umfasst, welche also in Einbaulage korrekt entlang der jeweiligen optischen Achse ausgerichtet sein müssen.

Bevorzugt und besonders einfach ist die Ausbildung der Zentrier-und/oder der Lagefixiermittel als Stifte, die in Öffnungen an dem jeweiligen Fügepartner in Einbaulage eingreifen.

Die erfindungsgemäße Lösung ist insofern besonders einfach zu montieren, weil durch diese Zentrier- und Lagefixiermittel die einzelnen Bauteile selbstzentrierend ausgebildet sind und somit die einzelnen Komponenten des optischen Systems, also dem auf Befestigungsebene angeordneten LED-Platine, der Vorsatzoptik bzw. Linse und der Blende Zentriermittel zur relativen Ausrichtung entlang der optischen Achse ausgebildet sind, also z.B. eine Zentrierung, welche die korrekte axiale Ausrichtung, und/oder eine Winkeljustierung, welche die korrekte Winkelausrichtung der einzelnen Bauteile zueinander bei der Montage und/oder Reparatur gewährleisten. Das Gehäuseoberteil bildet somit ein einstückiges, durchgängiges Referenzsystem, wodurch besonders geringe Toleranzen im Gesamtsystem auftreten werden, jedenfalls aber deutlich geringere Toleranzketten als beim Stand der Technik mit mehreren zusammengesetzten Gehäuseteilen.

Vorzugsweise umfassen die Zentriermittel einen mittig zwischen der LED-Platine und der Vorsatzoptik ausgebildeten Zentrierstift und die Lagefixiermittel mehrere von diesem beabstandete Positionierstifte. Diese Positionierstifte realisieren bei einer Vorsatzoptik mit mehreren Linsen den korrekten Sitz der einzelnen Linsen oberhalb der ihnen zugeordneten LEDs der LED-Platine.

Eine besonders gute Lichtlenkung in der Primärlicht- bzw. Hauptstrahlrichtung auf den Umlenkreflektor wird durch Anordnung einer Blende um die LED-Platine und in Strahlungsrichtung vorgesetzte Vorsatzoptik (Linse bzw. Linsenanordnung umfassend mehrere Linsen, besonders bevorzugt ausgebildet als mindestens eine Kollimatorlinse) realisiert. Eine besonders gute Vermeidung von ungewünschtem seitlichem Streulicht (nicht definiert auf reflektierende Flächen treffendes Licht) wird dadurch realisiert, dass diese Blende zumindest innenseitig nicht reflektierend ausgebildet ist. Hierzu ist die Blende vorzugsweise aus einem schwarzen Werkstoff gefertigt und insbesondere ausgebildet Kunststoff-Spritzgussteil. Die Blende dient erfindungsgemäß nicht nur der Lichtlenkung, sondern ist auch zur Absorption von Streulicht ausgebildet, indem es die LED-Platine und die Vorsatzoptik umfänglich umschließend einfasst. Eine besonders gute Vermeidung dieses Streulichts wird durch eine raue Ausbildung des Materials zumindest an der der LED-Platine zugewandten Innenseite der Blende erzielt, womit eine diffuse Lichtstreuung realisiert wird. Ohne diese Blende besteht nämlich doch die geringe Möglichkeit des Austritts einzelner Lichtstrahlen in den Hauptreflektor, welche ungewünschte Lichteffekte im erzeugten Beleuchtungsfeld hervorrufen können.

Bevorzugt ist diese Blende im Wesentlichen als Hohlzylinder ausgebildet, der die LED-Platine und die Vorsatzoptik in Einbaulage umfänglich bzw. außenseitig umschließt. Bevorzugt ist die Blende ausgebildet, um die Vorsatzoptik in Einbaulage auf die LED-Platine zu drücken. Dieses kann bevorzugt z.B. durch einen an der Innenseite der Blende ausgebildeten Absatz, Rand oder dergleichen erfolgen, der geometrisch angepasst ist zur Anlage gegen eine Außenkante der Kollimatorlinse, so dass die Blende mit diesem Absatz oberseitig auf der Außenkante der Kollimatorlinse aufliegt und diese somit gegen die LED Platine anpresst.

Diese Blende richtet den erzeugten Lichtstrom gerichtet entlang der optischen Achse in Hauptstrahlrichtung ohne Streulichtbildung auf den in Strahlrichtung davor in der Abdeckscheibe angeordneten Umlenkreflektor. Dieser Umlenkreflektor ist vorzugsweise der über eine Fokussiereinheit höhenverstellbar, z.B. umfassend ein Lineargetriebe. Das Licht wird von diesem Umlenkreflektor wieder nach oben, also entgegen der Hauptstrahlrichtung auf den ringförmig die mittlere Vertikalachse bzw. Hauptstrahlrichtung umgebenden und in dem Gehäuseoberteil aufgenommenen Hauptreflektor gelenkt.

Dieser Hauptreflektor weist eine an den Anwendungsfall und die zu realisierende Sehaufgabe angepasste Reflektorfläche auf, die vorzugsweise mehrere einzelne Reflektorflächen umfasst. Als besonders zweckmäßig hat sich eine vorzugsweise regelmäßig an der Oberfläche des Hauptreflektors verteilte Facettenstruktur erwiesen, die auch zonal unterschiedlich ausgebildet sein kann. Möglich ist auch in Abhängigkeit von der umzusetzenden Sehaufgabe die Kombination von zonal unterschiedlich ausgebildeten Krümmungsbereichen und/oder Einzelreflektionsflächen, also einzelnen durch einen umgebenden Rand abgegrenzte Reflektionsflächen mit jeweils definierter Krümmung, wobei diese vorzugsweise unmittelbar aneinander angrenzen und somit eine Art durchgehende Wabenstruktur bilden. Möglich ist auch die Kombination einer Wabenstruktur mit unmittelbaren oder mit Abstand aneinander angrenzenden Einzelreflektionsflächen mit anderen geometrisch ausgebildeten Reflektionsbereichen, z.B. einer Ringstruktur und/oder Wellenstruktur mit konzentrisch sich erweiternden Ringabschnitten auf dem Hauptreflektor.

Bei der Erfindung bilden somit die auf der Montageebene befestigte mindestens eine LED-Platine, die in Strahlungsrichtung davor angeordnete Vorsatzoptik und die vorzugsweise diese beiden Bauteile umschließende Blende das LED-Modul, welches völlig kundenindividuell anpassbar ist und ausgestaltet werden kann und welches mit einer Bauhöhe von 50 bis 100 mm, insbesondere 68 mm eine wesentliche geringere als bestehende LED-Module aufweist.

Eine weitere Vereinfachung der Montage kann dadurch erzielt werden, dass zwischen dem Gehäuseoberteil und dem Hauptreflektor eine Lagefixierung vorgesehen ist, die eine sowohl axiale und/oder rotationsmäßige Anordnung im Verhältnis zueinander in genauer Ausrichtung des Hauptreflektors zu der Montageebene mit dem LED-Modul und dem Gehäuse ermöglicht. Vorzugsweise umfassen diese Lagefixierung Vorsprünge welche in entsprechende Nuten eingreifen. Besonders bevorzugt sind Vorsprünge am radialen äußeren Rand des Hauptreflektors, welche in Ausnehmungen der Haube bzw. des Gehäuseoberteils einsetzbar sind.

Eine weitere Montagevereinfachung kann dadurch realisiert werden, dass zwischen dem Gehäuseoberteil und dem die Abdeckscheibe haltenden Unterglasring eine beim Zusammenbau wirkende Justierung vorgesehen ist, vorzugsweise umfassend komplementär wirkende Anlaufschrägen, welche beim Zusammensetzen oder nur mit dem jeweiligen Gegenpart abgleiten und somit nach dem Eindrehen der Befestigungsmittel eine Presspassung zwischen den Fügepartnern realisieren. Ferner können diese Fügepartner lagefixierend für die Abdeckscheibe ausgebildet sein, um diese also mittig genau zu positionieren und umfänglich zu halten.

Erfindungsgemäß muss zum Verschließen der OP-Leuchte nur noch der Unterglasring mit dem Gehäuseoberteil verschraubt werden, und zwar nachdem alle anderen Komponenten einschließlich der Abdeckscheibe im bzw. auf dem als Referenzsystem dienenden Gehäuseoberteil montiert sind. Bei der Montage wird also auch die Abdeckscheibe an dem Referenzsystem ausgerichtet und nur noch durch den Unterglasring in der Sollposition fixiert. Dieses ist ein weiterer entscheidender Vorteil zur Vereinfachung der Montage aller Komponenten in dem durch das Gehäuseoberteil gebildete Referenzsystem, das auf die als Referenzebene fungierende Montageeben so aufgebaut ist, dass alle Komponenten nur in der optischen Sollposition angeordnet werden können. Weil Fehler in der Montage somit ausgeschlossen sind, kann die Montage auch durch ungeschultes Personal durchgeführt werden.

Zur einfachen Positionierung in der optischen Sollposition und zur Lagefixierung weist der Hauptreflektor vorzugsweise mindestens eine Lagefixierung auf, besonders bevorzugt umfassend seitlich abstehende Laschen, die höhenmäßig referenziert sind zur Montageebene des Gehäuseoberteils. Zur Aufnahme dieser Laschen weist das Gehäuseoberteil von der Montageebene definiert beabstandete Aufnahmen bzw. Vertiefungen für die Aufnahme dieser auf in Einbaulage auf.

Die Abdeckscheibe, welche die Lichtaustrittöffnung verschließt, wird auch bei der erfindungsgemäßen Monoreflektor-OP-Leuchte durch einen Unterglasring gehalten, der die Außenkante der Abdeckscheibe in Einbaulage unterseitig umgreift. Für dieses Umgreifen umfasst der Unterglasring vorzugsweise einen Auflage- bzw. Halteflansch, welcher eine Auflagefläche für die Abdeckscheibe bildet und von dem sich quer zur Ebene dieser Auflagefläche ein Außenrand nach oben erstreckt, der mit dem Gehäuseoberteil verbindbar ist.

Bei der bevorzugten Ausbildung ist der Unterglasring somit als Gehäuseunterteil ausgebildet, welches an das Gehäuseoberteil unterseitig anschließt und mit dem Gehäuseoberteil eine harmonische Einheit bildet.

Die getrennte Ausbildung des Unterglasrings von dem allein das Referenzsystem bildenden Gehäuseoberteil ermöglicht einen höheren Gestaltungs- und Designspielraum bei der Ausbildung der OP-Leuchte. Das auch als Kühlkörper fungierende Gehäuseoberteil besteht zur Erzielung einer gewünscht hohen Wärmeaufnahmekapazität vorzugsweise aus Metall, vorzugsweise ausgebildet als Aluminiumdruckgusskörper. Solche Metallkörper müssen bei der Herstellung entformbar sein, was den Gestaltungsspielraum hinsichtlich der Ausbildung von komplexen Geometrien einschränkt, insbesondere solchen mit Hinterschnitten.

Dieses ist z.B. besonders wichtig, wenn man Griffe an dem Gehäuseoberteil vorsehen will, welche die Hauptlast tragen. Vorzugsweise sind umfänglich um die Lichtaustrittsebene bzw. den unteren Rand des Gehäuseoberteils herum mehrere, beabstandet zueinander angeordnete Griffe vorgesehen, mit denen die OP-Leuchte verstellbar ist.

Der Unterglasring muss hingegen nicht aus Metall bestehen, sondern kann z.B. Kunststoff aufweisen oder vollständig aus diesem bestehen, z.B. umfassend einen PUR Schaum. Dieses eröffnet besonders weite Gestaltungs- und Kostenpotentiale.

Zwischen der Abdeckscheibe und dem Auflageflansch ist vorzugsweise eine Dichtung vorgesehen, die besonders bevorzugt als in entsprechenden Aufnahmenuten sitzende eingeschäumte Dichtungselemente oder O-Ringe umfassen. Bei der besonders bevorzugten Ausführungsform sind ein oder mehrere radial von der Mittelachse der Leuchte zueinander beabstandete Dichtungselemente vorgesehen. An einem mit dem Gehäuseoberteil verbindbaren oberen Befestigungsende des Außenrands des Unterglasrings ist vorzugsweise eine Nut-Federverbindung mit einer weiteren Dichtung vorgesehen, so dass also die Monoreflektor-OP-Leuchte zwei in der Höhe versetzt zueinander angeordnete Dichtebenen aufweist, nämlich eine erste - untere - Dichtebene zwischen der Abdeckscheibe und dem Auflageflansch des Unterglasrings und eine zweite - obere - an der Verbindungsstelle des Außenrands mit dem Gehäuseoberteil. Durch die die innenliegende Dichtflächen wird eine besonders einfache Reinigung der Leuchte in der sterilen Operationsraum-Umgebung ermöglicht. Dieses somit mehrstufige Dichtsystem ist besonders vorteilhaft für die Realisierung höherer Schutzarten, vorliegend insbesondere IP54.

An dem Unterglasring ist zur Montagevereinfachung bzw. korrekten Aufsetzen des Unterglasrings auf das Gehäuseoberteil und korrekten Ausrichtung der Abdeckscheibe ein Lagefixierungsmittel vorgesehen, das insbesondere mehrere umfänglich voneinander beabstandete Anlaufschrägen umfasst, gegen welche die Außenkante der Abdeckscheibe so abgeleitet, dass beim vollständigen Aufsetzen des Unterglasrings auf das Gehäuseoberteil die Abdeckscheibe mittig justiert ist.Die Erfindung betrifft insofern unabhängig von der Monoreflektor-Operationsraumleuchte (OP-Leuchte) an sich ferner ein Verfahren zur besonders effizienten, also kostengünstigen Montage einer solchen Operationsraumleuchte, wobei diese Montage insbesondere durch ungeschultes Personal durchgeführt werden kann, weil das Leuchtengehäuse erfindungsgemäß ein eigenes Referenzsystem für die optisch korrekte Montage und optisch optimale Ausrichtung der Komponenten in diesem Referenzsystem, also in der optischen Sollposition, bereitstellt, welche eine fehlerhafte Montage nahezu vollständig ausschließt.

Dieses Montageverfahren umfasst zumindest die folgenden Verfahrensschritte:
- Aufsetzen einer ein Referenzsystem bildendes Gehäuseoberteil umfassend eine in Einbaulage nach oben gerichtete aber in Montagelage nach unten gerichtete Gehäuseoberseite und eine in Einbaulage nach unten gerichtete und in Montagelage nach oben gerichtete Gehäuseinnenseite mit einer eine Referenzebene bildendenden Befestigungsebene auf der Gehäuseinnenseite,
- Befestigen eines LED-Leuchtmittels umfassend mindestens eine LED-Platine mit mindestens einer LED zur Erzeugung eines Lichtstroms auf der Befestigungsebene, welche als Bezugspunkt eines Referenzsystems für ein durch die Operationsraumleuchte gebildetes optisches System fungiert,
- Anordnen einer Vorsatzoptik auf dem Leuchtmittel,
- Anordnen eines Hauptreflektors, der vorzugsweise die Geometrie eines im Wesentlichen parabolisch ausgebildeten Rotationskörpers aufweist in dem Gehäuseoberteil um die LED-Platine und die Vorsatzoptik herum, und
- Anordnen einer Abdeckscheibe mit einem darin angeordneten Umlenkreflektor, der mittels eines Lineargetriebes höhenverstellbar ist zur Fokussierung der Monoreflektor-Operationsraum Leuchte, auf der Lichtaustrittsebene des Gehäuseoberteils.

In einem weiteren Verfahrensschnitt kann vor dem Einsetzen des Hauptreflektors eine Blende um die LED-Platine und die Vorsatzoptik herum befestigt werden, vorzugsweise ebenfalls auf oder an der Befestigungsebene. Alternativ kann die Befestigung von der LED-Platine der Vorsatzoptik und der Blende an der Befestigungsebene in einem Schritt erfolgen.

Schließlich kann in einem weiteren Verfahrensschritt ein Unterglasring auf der Abdeckscheibe befestigt werden, welche einen die Abdeckscheibe in Einbaulage umfassenden Rand aufweist, welcher vorzugsweise die Abdeckscheibe vollständig umfasst. Dieser Unterglasring kann zudem innenseitig gegen den Außenrand der Abdeckscheibe wirkende Anlaufschrägen zur Lagefixierung der Abdeckscheibe in der Sollposition umfassen. Ferner kann der Unterglasring Dichtmittel zur Verbindung mit dem Gehäuseoberteil umfassen, wobei bevorzugt eine zweistufige Ausbildung des Dichtmittel realisiert ist, also eine Dichtung in zwei verschiedenen Ebenen zur Realisierung höherer Schutzarten von IP54 und höher.

In der folgenden ausführlichen Beschreibung wird auf die beigefügten Zeichnungen Bezug genommen, die Teil dieser Erfindungsbeschreibung bilden und in denen zur Veranschaulichung spezifischer Ausführungsformen gezeigt sind, mit denen die Erfindung ausgeübt werden kann. In dieser Hinsicht wird Richtungsterminologie wie etwa "oben", "unten", "vorne", "hinten", "vorderes", "hinteres", usw. in Bezug auf die Orientierungen der beschriebenen Figur(en) verwendet. Da Komponenten von Ausführungsformen in einer Anzahl verschiedener Orientierung positioniert werden können, dient die Richtungsterminologie zur Veranschaulichung und ist auf keinerlei Weise einschränkend. Es versteht sich, dass andere Ausführungsformen benutzt und strukturelle oder logische Änderungen vorgenommen werden können, ohne von dem Schutzumfang der vorliegenden Erfindung abzuweichen. Die folgende ausführliche Beschreibung ist nicht im einschränkenden Sinne aufzufassen.

Im Rahmen dieser Beschreibung werden die Begriffe "verbunden", "angeschlossen" sowie "integriert" verwendet zum Beschreiben sowohl einer direkten als auch einer indirekten Verbindung, eines direkten oder indirekten Anschlusses sowie einer direkten oder indirekten Integration. In den Figuren werden identische oder ähnliche Elemente mit identischem Bezugszeichen versehen, soweit dieses zweckmäßig ist.

Bezugszeichenlinien sind Linien, die das Bezugszeichen mit dem betreffenden Teil verbinden. Ein Pfeil hingegen, der kein Teil berührt, bezieht sich auf eine gesamte Einheit, auf die er gerichtet ist. Die Figuren sind im Übrigen nicht unbedingt maßstäblich. Zur Veranschaulichung von Details können möglichweise bestimmte Bereiche übertrieben groß dargestellt sein. Darüber hinaus können die Zeichnungen plakativ vereinfacht sein und enthalten nicht jedes bei der praktischen Ausführung gegebenenfalls vorhandene Detail. Die Begriffe "oben" und "unten" beziehen sich auf die Darstellung in den Figuren. Es zeigen:
- Fig. 1: einen Längsschnitt einer Monoreflektor-OP-Leuchte gemäß dem Stand der Technik;
- Figur 2: einen Längsschnitt einer erfindungsgemäßen Monoreflek-tor-OP-Leuchte;
- Figur 3: eine isometrische Explosionsdarstellung der OP-Leuchte gemäß Figur 2 in Montagestellung zur Veranschaulichung des Ablaufs des erfindungsgemäßen Montageverfahrens;
- Figur 4: eine vergrößerte Ansicht der linken Hälfte der OP-Leuchte gemäß Figur 2;
- Figur 5: einen perspektivischen isometrischen Längsschnitt der erfindungsgemäßen Leuchte in der Gebrauchsposition mit dem Gehäuseoberteil nach oben gerichtet; und
- Figur 6: eine vergrößerte Detaildarstellung der Befestigung des Hauptreflektors im Gehäuseoberteil von oben, also in der Montageposition bei umgedrehtem Gehäuseoberteil.

Die Figur 1 zeigt demnach eine aus dem Stand der Technik bekannte Monoreflektor-Operationsraumleuchte im Längsschnitt. Diese besteht im Wesentlichen aus einem oberen Gehäuseoberteil 2, einem unteren Unterglasring 4, einem im Wesentlichen parabolischen Hauptreflektor 6, einem an einem Kühlkörper 8 auf der Innenseite des Gehäuseoberteils 2 befestigten Lichtmodul 10, einer Abdeckscheibe 12 zum Verschließen der unteren Lichtaustrittsfläche sowie einem in dieser Lichtaustrittsfläche angeordneten Lineargetriebe 14 auf dessen Oberseite ein Dach- bzw. sattelförmiger Umlenkreflektor 16 höhenverstellbar angeordnet ist. Seitlich in dem Unterglasring 4 ist eine Steckkupplung 18 vorgesehen, mit welcher die Operationsraumleuchte an einem nicht dargestellten Gestänge befestigbar ist.

Figur 2 zeigt einen Längsschnitt durch eine erfindungsgemäße Monoreflektor-OP-Leuchte. Auch diese umfasst im Wesentlichen ein schüssel- bzw. schalenförmiges Gehäuseoberteil 18, einen ringförmigen die Mitte mit der sich vertikal erstreckenden optischen Achse umschließenden Hauptreflektor 19, einen Unterglasring 20, eine Abdeckscheibe 22 sowie einen über ein Lineargetriebe 24 höhenverstellbaren und in der Mitte der Abdeckscheibe 22 aufgenommenen Umlenkreflektor 26.

Das Gehäuseoberteil ist erfindungsgemäß als wannenförmiges, einstückiges Aluminiumdruckgussgehäuse ausgebildet und umfasst eine Gehäuseoberseite mit einem oberen Scheitelpunkt 18.1 von dem sich dieses unter gleichmäßiger Krümmung bis zur Lichtaustrittsfläche erstreckt, an die die Abdeckscheibe 22 angeordnet ist. In der Mitte der Abdeckscheibe, also ausgerichtet zur optischen Mittelachse ist in der Hauptstrahlrichtung des Lichts das Lineargetriebe 14 mit dem spitz zulaufenden bzw. sattelförmigen Umlenkreflektor 26 befestigt. An der Innenseite des Gehäuseoberteils 18 unterhalb des Scheitelpunkts 18.1 ist parallel versetzt nach oben zur Abdeckscheibe 22 die erfindungsgemäße Befestigungsebene 18.2 ausgeformt, auf der eine LED-Platine 28 mit einer davor angeordneten Kollimatorlinse 30 umfassend mehrere den einzelnen LEDs zugeordnete Linsen und eine hohlzylindrische Blende 32 befestigt ist.

Deutlich erkennbar ist, dass bei der erfindungsgemäßen OP-Leuchte die obere Lichteintrittsöffnung des Hauptreflektors 19 quasi unmittelbar an die Befestigungsebene 18.2 anschließt bzw. nahe an dieser gelegen ist, wodurch die erfindungsgemäße Reduzierung der Bauhöhe um ein Viertel bis ein Drittel im Vergleich zum Stand der Technik besonders deutlich wird.

Die aus schwarzem Kunststoff als Kunststoffspritzgussteil ausgebildete Blende 32 weist an ihrem oberseitigen Ende einen Innenabsatz auf, welcher in Einbaulage gegen den äußeren Rand der Kollimatorlinse 30 und der LED Platine 28 anliegt und diese gemeinsam außenseitig umgreift, wo die Blende mit der Befestigungsebene 18.2 verschraubt oder verrastet ist.

Die Figur 3 zeigt die OP-Leuchte bei der Montage, also in der Montageposition, wobei also das schalenförmige Gehäuseoberteil 18 auf einem nicht dargestellten Untergrund, in einer Halterung oder dergleichen mit der Gehäuseoberseite des Gehäuseoberteils 18 nach unten angeordnet ist und sodann die einzelnen Komponenten aufbauend auf die als Referenzebene dienende Befestigungsebene 18.2 in das Gehäuseoberteil 18 eingesetzt werden, wobei vorliegend die LED-Platine 28 und die Kollimatorlinse 30 bereits auf der Befestigungsebene 18.2 montiert sind. Zunächst wird bei der Montage die Blende 32 die LED-Platine 28 und die Kollimatorlinse 30 umfassend auf der Befestigungsebene 18.2 verschraubt, sodann der Hauptreflektor 19 eingesetzt und mit sechs gleichmäßig auf einem Kreis voneinander beabstandeten, in Figur 3 nach oben gerichteten, aber in Einbaulage unten angeordneten, nach außen abstehenden Montagelaschen 19.1 in Aufnahmen 18.4, die auf insgesamt sechs an der Innenseite des Gehäuseoberteils auf einem Kreis gleichmäßig voneinander beabstandeten und sich zur Lichtaustrittsöffnung erstreckenden Befestigungsdomen 18.3 ausgebildet sind, eingesetzt und mit diesen Befestigungsdomen 18.3 verschraubt. Einer dieser Befestigungsdome 18.3 ist vergrößert in der Figur 6 dargestellt. Deutlich erkennbar ist, dass diese mittig die Aufnahme 18.4 umfasst, die von der durch die Auflage für die Abdeckscheibe 22 gebildeten Ebene der Lichtaustrittsfläche nach unten versetzt ist. Der Hauptreflektor 19 weist zur Erhöhung der Stabilität einen umfänglich umlaufenden Außenflansch 19.2 auf und umfasst Ausnehmungen, damit dieser auf die Befestigungsdome 18.3 aufsetzbar ist.

In der Figur 6 ist eine von mehreren der Anlaufschrägen 22.1 des Unterglasrings 22 zu erkennen, der eine in Aufschubrichtung ansteigende, also konisch ausgebildete Fügefläche aufweist, die in Einbaulage außenseitig gegen den Außenrand der Abdeckscheibe 22 drückt und diese somit lagefixiert. Von diesen Anlaufschrägen 22.1 sind in regelmäßigen Abständen zueinander beabstandet mehrere auf der Innenseite von des Unterglasrings 20 einstückig angeformt. Die Justierung des durch die OP-Leuchte erzeugten Lichtkegels erfolgt durch Drehung des mittig in der Abdeckscheibe aufgenommenen Lineargetriebes 14, wodurch der Umlenkreflektor 26 nach oben und nach unten verstellt wird. Bei einer Weiterentwicklung kann der drehbare Griff ferner eine mittige Kamera umfassen, die von einer Drehhülse umschlossen wird, mit welcher eine Operation gefilmt werden kann.

## Patentansprüche

1. Monoreflektor-Operationsraumleuchte, umfassend ein zumindest abschnittsweise dom- bzw. haubenförmiges Gehäuseoberteil (18), vorzugsweise umfassend Aluminium, mit einem in dem Gehäuseoberteil angeordneten Leuchtmittel, ausgebildet als LED-Leuchtmittel umfassend mindestens eine LED-Platine (28) zur Erzeugung eines entlang einer optischen Achse strahlenden Lichtstroms auf einen in Strahlungsrichtung davor angeordneten optisches System umfassend einen Umlenkreflektor (26), welcher verstellbar ist und ferner eine Primärreflektionsfläche aufweist, um den Lichtstrom auf einen ebenfalls in dem Gehäuseoberteil angeordneten Hauptreflektor (19) zu reflektieren, welcher den Lichtstrom dann durch eine von einer Abdeckscheibe (22) verschlossene Lichtaustrittöffnung des Gehäuseoberteils (18) zur Ausleuchtung auf eine Sehaufgabe lenkt, wobei die Abdeckscheibe an einem unteren Auflage- bzw. Befestigungsrand angeordnet ist, wobei das Gehäuseoberteil (18) einteilig ausgebildet ist und sich unterbrechungsfrei von einem in Einbaulage nach oben gerichteten Oberende bis zu einem die Lichtaustrittsöffnung definierenden und durch die Abdeckscheibe (22) verschlossenen Unterende zur Bildung eines in sich geschlossenen Referenzsystems erstreckt, wobei das Gehäuseoberteil (18) auf einer Innenseite eine als Referenzebene dienende Befestigungsebene (18.2) für das optische System aufweist, das zumindest eine LED-Platine (28) und eine Vorsatzoptik (30) umfasst, wobei die LED-Platine (28) und die Vorsatzoptik (30) als Teile des optischen Systems auf der Befestigungsebene (18.2) angeordnet sind, und wobei von der Referenzebene beabstandete Befestigungspunkte für Bestandteile des optischen Systems vorgesehen sind, wobei das Referenzsystem ferner eine Befestigungsebene für die Befestigung des Hauptreflektors (19) aufweist, **DADURCH GEKENNZEICHNET, dass** die Befestigungsebene für den Hauptreflektor (19) an umfänglich voneinander beanstandeten Befestigungsdomen (18.3) ausgebildet ist, dass die Befestigungsdome (18.3) über einen gegenüber der Lichtaustrittsebene versetzt angeordneten Außenrand des Gehäuseoberteils (18) vorstehen, dass die Befestigungsdome (18.3) als Teil des Referenzsystems Auflager umfassen, welche eine Befestigungsebene zur Befestigung des Hauptreflektors (19) bilden und dass die Befestigungsdome (18.3) für die Auflage der Abdeckscheibe (22) ausgebildet sind.

2. Monoreflektor-Operationsraumleuchte nach Anspruch 1, **DADURCH GEKENNZEICHNET, DASS** die Befestigungsebene für den Hauptreflektor (19) versetzt von der Auflagefläche für die Abdeckscheibe (22) ausgebildet ist.

3. Monoreflektor-Operationsraumleuchte nach Anspruch 1 oder 2, **DADURCH GEKENNZEICHNET, DASS** die LED-Platine (28) mehrere LEDs umfasst und die Vorsatzoptik eine jeder LED zugeordnete Linse umfasst.

4. Monoreflektor-Operationsraumleuchte nach Anspruch 1 bis 3, **DADURCH GEKENNZEICHNET, DASS** zwischen der LED-Platine (28) und der Vorsatzoptik (30) mindestens ein Zentrierelement und/oder mindestens ein Lagefixierelement ausgebildet sind, mit denen die LED-Platine (28) und die Vorsatzoptik (30) in einer optischen Sollposition miteinander verbindbar sind.

5. Monoreflektor-Operationsraumleuchte nach Anspruch 4, **DADURCH GEKENNZEICHNET, DASS** das Zentrier- und/oder das Lagefixierelement einen Stift in einem ersten Fügepartner und eine mit diesem Stift in Einbaulage zusammenwirkende Öffnung in einem zweiten Fügepartner umfassen.

6. Monoreflektor-Operationsraumleuchte nach einem der vorhergehenden Ansprüche, **DADURCH GEKENNZEICHNET, DASS** das optische System eine im Wesentlichen als Hohlzylinder ausgebildete Blende (32) umfasst, welche die mindestens eine LED-Platine (28) und die Vorsatzoptik (30) in Einbaulage außenseitig umschließt bzw. einfasst.

7. Monoreflektor-Operationsraumleuchte nach Anspruch 5, **DADURCH GEKENNZEICHNET, DASS** die Blende (32) ferner ausgebildet ist, um Streulicht zwischen der LED-Platine (28) und der Vorsatzoptik (30) zu unterbinden.

8. Monoreflektor-Operationsraumleuchte nach einem der vorhergehenden Ansprüche, **DADURCH GEKENNZEICHNET, DASS** die Blende (32) ausgebildet ist, um die Vorsatzoptik in Einbaulage auf die LED-Platine zu pressen.

9. Monoreflektor-Operationsraumleuchte nach Anspruch 7, **DADURCH GEKENNZEICHNET, DASS** die Blende einen innenseitigen und komplementär zu einer Außenkante der Vorsatzoptik (30) gestalteten Absatz umfasst.

10. Monoreflektor-Operationsraumleuchte nach einem der vorhergehenden Ansprüche, **DADURCH GEKENNZEICHNET, DASS** die Befestigungsebene (18.1) als Kühlkörper ausgebildet ist.

11. Leuchtenmontageverfahren, zur Montage einer Monoreflektor-Operationsraumleuchte nach einem der vorhergehenden Vorrichtungsansprüche, umfassend die Verfahrensschritte: Aufsetzen eines ein geschlossenes Referenzsystem bildendes Gehäuseoberteil (18.1), welches sich einstückig von einer in Einbaulage nach oben gerichteten aber in einer Montagelage nach unten gerichteten Gehäuseoberseite bis zu einer durch eine Abdeckscheibe verschlossenen Lichtaustrittsöffnung erstreckt und eine in der Einbaulage nach unten gerichtete und in der Montagelage nach oben gerichtete Gehäuseinnenseite mit einer Befestigungsebene (18.2) umfasst, welche als Bezugspunkt des Referenzsystems für ein optisches System fungiert, Befestigen eines Leuchtmittels umfassend eine LED-Platine (28) zur Erzeugung eines in einer Primärlichtrichtung strahlenden Lichtstroms auf der Befestigungsebene (18.2), Anordnen einer Vorsatzoptik (30) auf der LED-Platine (28), Anordnen eines Hauptreflektors (19) auf Auflagern in einer Befestigungsebene in dem Gehäuseoberteil (18) für den Hauptreflektor (19), die an umfänglich voneinander beanstandeten Befestigungsdomen (18.3), die über einen gegenüber der Lichtaustrittsebene versetzt angeordneten Außenrand des Gehäuseoberteils (18) vorstehen, ausgebildet sind und Anordnen einer Abdeckscheibe (22) mit einem Umlenkreflektor (26), der mittels eines Lineargetriebes (14) höhenverstellbar ist zur Fokussierung der Monoreflektor-Operationsraumleuchte, auf den Befestigungsdomen an dem Gehäuseoberteil (18).

12. Montageverfahren nach Anspruch 11, **DADURCH GEKENNZEICHNET, DASS** das optische System eine Blende umfasst, die nach dem Aufsetzen der LED-Platine (28) und der Vorsatzoptik (30) diese umfassend auf der Befestigungsebene (18.2) montiert wird.

13. Montageverfahren nach einem der vorhergehenden Verfahrensansprüche, **DADURCH GEKENNZEICHNET, DASS** ein Unterglasring (20) auf die Abdeckschreibe (22) und das Gehäuseoberteil (18) montiert wird.

## Claims

1. Mono-reflector operations room light, comprising an at least sectionally dome- or capshaped housing upper part (18), preferably comprising aluminium, having an illuminant arranged in the housing upper part, formed as an LED illuminant comprising at least one LED printed circuit board (28) for generating a light flux irradiating along an optical axis onto an optical system arranged in front of it in the radiation direction, comprising a deflecting reflector (26), which can be adjusted and furthermore has a primary reflection surface, in order to reflect the light flux onto a main reflector (19) also arranged in the housing upper part, said main reflector then directing the light flux through a light outlet opening of the housing upper part (18), said light outlet opening being closed by a covering disc (22), for illuminating onto a visual task, wherein the covering disc is arranged on a lower resting or fixing edge, wherein the housing upper part (18) is formed as a single piece and extends without interruption from an upper end, pointing upwards in the installation position, to a lower end defining the light outlet opening and closed by the covering disc (22) for forming an inherently closed reference system, wherein, on an inside, the housing upper part (18) has a fixing plane (18.2) serving as a reference plane for the optical system, which comprises at least one LED printed circuit board (28) and an auxiliary optical system (30), wherein the LED printed circuit board (28) and the auxiliary optical system (30) are arranged as parts of the optical system on the fixing plane (18.2), and wherein fixing points spaced apart from the reference plane are provided for components of the optical system, wherein the reference system furthermore has a fixing plane for fixing the main reflector (19), **CHARACTERISED IN THAT** the fixing plane for the main reflector (19) is formed on fixing domes (18.3) peripherally spaced apart from one another, the fixing domes (18.3) protrude beyond an outer edge of the housing upper part (18) arranged to be offset in relation to the light outlet plane, the fixing domes (18.3) comprise bearings as part of the reference system, which form a fixing plane for fixing the main reflector (19), and the fixing domes (18.3) are formed for supporting the covering disc (22).

2. Mono-reflector operations room light according to claim 1, **CHARACTERISED IN THAT** the fixing plane for the main reflector (19) is formed to be offset from the resting surface for the covering pane (22).

3. Mono-reflector operations room light according to claim 1 or 2, **CHARACTERISED IN THAT** the LED printed circuit board (28) comprises several LEDs, and the auxiliary optical system comprises a lens allocated to each LED.

4. Mono-reflector operations room light according to claim 1 to 3, **CHARACTERISED IN THAT** at least one centring element and/or at least one positional fixing element are formed between the LED printed circuit board (28) and the auxiliary optical system (30), with which the LED printed circuit board (28) and the auxiliary optical system (30) can be connected to each other in an optical target position.

5. Mono-reflector operations room light according to claim 4, **CHARACTERISED IN THAT** the centring and/or positional fixing element comprise a pin in a first joint partner and an opening interacting with this pin in the installation position in a second joint partner.

6. Mono-reflector operations room light according to one of the preceding claims, **CHARACTERISED IN THAT** the optical system comprises an aperture (32) formed substantially as a hollow cylinder, which aperture surrounds or borders the at least one LED printed circuit board (28) and the auxiliary optical system (30) on the outside in an installation position.

7. Mono-reflector operations room light according to claim 5, **CHARACTERISED IN THAT** the aperture (32) is furthermore formed in order to prevent scattered light between the LED printed circuit board (28) and the auxiliary optical system (30).

8. Mono-reflector operations room light according to one of the preceding claims, **CHARACTERISED IN THAT** the aperture (32) is formed in order to press the auxiliary optical system in the installation position onto the LED printed circuit board.

9. Mono-reflector operations room light according to claim 7, **CHARACTERISED IN THAT** the aperture comprises a recess formed on an inside and complementarily to an outer edge of the auxiliary optical system (30).

10. Mono-reflector operations room light according to one of the preceding claims, **CHARACTERISED IN THAT** the fixing plane (18.1) is formed as a cooling body.

11. Light mounting method, for mounting a mono-reflector operations room light according to one of the preceding device claims, comprising the method steps of: placing on a housing upper part (18.1) forming a closed reference system, said housing upper part extending as a single-piece from a housing upper side, which points upwards in an installation position yet downwards in a mounting position, to a light outlet opening closed by a covering disc and comprises a housing inside which points upwards in the installation position and downwards in the mounting position having a fixing plane (18.2), which functions as a reference point for the reference system for an optical system, fixing an illuminant comprising an LED printed circuit board (28) for generating a light flux irradiating in a primary light direction on the fixing plane (18.2), arranging an auxiliary optical system (30) on the LED printed circuit board (28), arranging a main reflector (19) on bearings in a fixing plan in the housing upper part (18) for the main reflector (19), which are formed on fixing domes (18.3) peripherally spaced apart from one another, which protrude beyond an outer edge of the housing upper part (18) arranged offset in relation to the light outlet plane, and arranging a covering disc (22) with a deflecting reflector (26), which can be vertically adjustable by means of a linear transmission (14) for focussing the mono-reflector operations room light, on the fixing domes on the housing upper part (18).

12. Mounting method according to claim 11, **CHARACTERISED IN THAT** the optical system comprises an aperture, which is mounted after placing on the LED printed circuit board (28) and the auxiliary optical system (30) comprising it on the fixing plane (18.2).

13. Mounting method according to one of the preceding method claims, **CHARACTERISED IN THAT** a lower glass ring (20) is mounted on the covering pane (22) and the housing upper part (18).

## Revendications

1. Dispositif d'éclairage de salle d'opération à monoréflecteur, comprenant une partie supérieure de boîtier (18) présentant, au moins en partie, une forme de dôme ou de capot et comprenant de préférence de l'aluminium, et comportant un luminaire agencé dans ladite partie supérieure de boîtier, lequel est conçu sous la forme d'un luminaire à LED comprenant au moins une platine à LED (28) pour produire un flux lumineux rayonnant le long d'un axe optique en direction d'un système optique situé en aval dans le sens du rayonnement et comprenant un réflecteur déviateur (26) qui est réglable et présente en outre une surface réfléchissante primaire destinée à réfléchir le flux lumineux vers un réflecteur principal (19) qui est également agencé dans ladite partie supérieure de boîtier et qui dirige alors le flux lumineux à travers une ouverture de sortie de lumière de la partie supérieure de boîtier (18), laquelle ouverture est fermée par un opercule circulaire (22), afin d'éclairer une cible visuelle, ledit opercule circulaire étant agencé sur un bord inférieur d'appui ou de fixation, ladite partie supérieure de boîtier (18) étant conçue d'une seule pièce et s'étendant de manière ininterrompue depuis une extrémité supérieure qui est orientée vers le haut en position installée jusqu'à une extrémité inférieure qui définit l'ouverture de sortie de lumière et qui est fermée par l'opercule circulaire (22) pour former un système de référence lui-même fermé ; ladite partie supérieure de boîtier (18) présentant, sur un côté intérieur, un plan de fixation (18.2) destiné au système optique et servant de plan de référence, ledit système optique comprenant au moins une platine à LED (28) et une tête optique (30), ladite platine à LED (28) et ladite tête optique (30) étant agencées, en tant que composants du système optique, sur le plan de fixation (18.2), des points de fixation situés à une certaine distance du plan de référence et destinés à des constituants du système optique étant prévus, ledit système de référence présentant en outre un plan de fixation destiné à la fixation du réflecteur principal (19),
**CARACTÉRISÉ EN CE QUE** le plan de fixation destiné au réflecteur principal (19) est conçu sur des dômes de fixation (18.3) mutuellement espacés de manière circonférentielle, **en ce que** les dômes de fixation (18.3) font saillie par rapport à un bord extérieur de la partie supérieure de boîtier (18) qui est en décalage par rapport au plan de sortie de lumière, **en ce que** les dômes de fixation (18.3) comprennent des appuis qui font partie du système de référence et qui constituent un plan de fixation permettant de fixer le réflecteur principal (19) et **en ce que** les dômes de fixation (18.3) sont conçus pour que vienne s'y appuyer l'opercule circulaire (22).

2. Dispositif d'éclairage de salle d'opération à monoréflecteur selon la revendication 1, **CARACTÉRISÉ EN CE QUE** le plan de fixation destiné au réflecteur principal (19) est conçu en décalage de la surface d'appui destinée à l'opercule circulaire (22).

3. Dispositif d'éclairage de salle d'opération à monoréflecteur selon la revendication 1 ou 2, **CARACTÉRISÉ EN CE QUE** la platine à LED (28) comprend plusieurs LED et la tête optique comprend une lentille associée à chacune desdites LED.

4. Dispositif d'éclairage de salle d'opération à monoréflecteur selon la revendication 1 à 3, **CARACTÉRISÉ EN CE QU'**il est conçu au moins un élément de centrage et/ou au moins un élément de fixation en position entre la platine à LED (28) et la tête optique (30), grâce auxquels la platine à LED (28) et la tête optique (30) peuvent être reliées l'une à l'autre dans une position optique voulue.

5. Dispositif d'éclairage de salle d'opération à monoréflecteur selon la revendication 4, **CARACTÉRISÉ EN CE QUE** l'élément de centrage et/ou de fixation en position comprennent une tige dans une première pièce coopérante et une cavité coopérant avec ladite tige, en position installée, dans une seconde pièce coopérante.

6. Dispositif d'éclairage de salle d'opération à monoréflecteur selon l'une quelconque des revendications précédentes, **CARACTÉRISÉ EN CE QUE** le système optique comprend un obturateur (32) de conception essentiellement cylindrique creuse qui circonscrit ou entoure sur l'extérieur ladite au moins une platine à LED (28) et ladite tête optique (30), en position installée.

7. Dispositif d'éclairage de salle d'opération à monoréflecteur selon la revendication 5, **CARACTÉRISÉ EN CE QUE** l'obturateur (32) est conçu en outre pour empêcher la lumière diffuse entre la platine à LED (28) et la tête optique (30).

8. Dispositif d'éclairage de salle d'opération à monoréflecteur selon l'une quelconque des revendications précédentes, **CARACTÉRISÉ EN CE QUE** l'obturateur (32) est conçu pour forcer la tête optique contre la platine à LED, en position installée.

9. Dispositif d'éclairage de salle d'opération à monoréflecteur selon la revendication 7, **CARACTÉRISÉ EN CE QUE** l'obturateur comprend un épaulement interne complémentaire d'un bord extérieur de la tête optique (30).

10. Dispositif d'éclairage de salle d'opération à monoréflecteur selon l'une quelconque des revendications précédentes, **CARACTÉRISÉ EN CE QUE** le plan de fixation (18.1) est conçu sous la forme d'un corps de refroidissement.

11. Procédé d'assemblage d'un dispositif d'éclairage de salle d'opération à monoréflecteur selon l'une quelconque des revendications de dispositif précédentes, comprenant les étapes de procédé suivantes consistant à : poser une partie supérieure de boîtier (18.1) formant un système de référence et s'étendant, d'une seule pièce, depuis une face supérieure de boîtier orientée vers le haut en position installée mais vers le bas en position d'assemblage jusqu'à une ouverture de sortie de lumière fermée par un opercule circulaire, laquelle partie supérieure de boîtier comprenant une face intérieure de boîtier dotée d'un plan de fixation (18.2) et orientée vers le bas en position installée et vers le haut en position d'assemblage, lequel plan de fixation a fonction de point de référence du système de référence pour un système optique ; fixer un luminaire comprenant une platine à LED (28) permettant de produire un flux lumineux rayonnant dans une direction d'éclairage primaire vers le plan de fixation (18.2) ; agencer une tête optique (30) sur la platine à LED (28) ; agencer un réflecteur principal (19) sur des appuis présents dans un plan de fixation, dans la partie supérieure de boîtier (18), destiné au réflecteur principal (19), lesquels appuis sont conçus sur des dômes de fixation (18.3) mutuellement espacés de manière circonférentielle et faisant saille par rapport à un bord extérieur de la partie supérieure de boîtier (18) qui est en décalage par rapport au plan de sortie de lumière ; et agencer, sur les dômes de fixation de la partie supérieure de boîtier (18), un opercule circulaire (22) comportant un réflecteur déviateur (26) qui est réglable en hauteur au moyen d'une transmission linéaire (14) afin de focaliser le dispositif d'éclairage de salle d'opération à monoréflecteur.

12. Procédé d'assemblage selon la revendication 11, **CARACTÉRISÉ EN CE QUE** le système optique comprend un obturateur qui, après la pose de la platine à LED (28) et de la tête optique (30), est monté sur le plan de fixation (18.2) en renfermant ces dernières.

13. Procédé d'assemblage selon l'une des revendications de procédé précédentes, **CARACTÉRISÉ EN CE QU'**un anneau de verre inférieur (20) est monté sur l'opercule circulaire (22) et la partie supérieure de boîtier (18).
